# EUROPÄISCHE PATENTSCHRIFT

(11) **EP 1 446 247 B1**
(45) Veröffentlichungstag und Bekanntmachung des Hinweises auf die Patenterteilung: **27.06.2007**
(21) Anmeldenummer: 02774242.8
(22) Anmeldetag: 19.11.2002
(51) Int. Cl.: B21D 45/02

(54) **VORRICHTUNG ZUM AUSSTOSSEN VON UMFORMTEILEN AUS EINEM UMFORMWERKZEUG**
DEVICE FOR EJECTION OF MOULDED PIECES FROM A MOULDING TOOL
DISPOSITIF POUR EJECTER DES PIECES FACONNEES D'UN OUTIL DE FACONNAGE

(30) Priorität: 22.11.2001 CH 215601
(43) Veröffentlichungstag der Anmeldung: 18.08.2004
(73) Patentinhaber: Adval Tech Holding AG, 3172 Niederwangen (CH)
(72) Erfinder: LÜTHI, Rudolf, CH-3172 Niederwangen (CH); MEIER, Daniel, CH-3185 Schmitten (CH)
(74) Vertreter: Bremi, Tobias Hans
(86) Internationale Anmeldenummer: PCT/CH2002/000622
(87) Internationale Veröffentlichungsnummer: WO 2003/043759

(56) Entgegenhaltungen:
- CH-A- 295 447
- DE-A- 4 028 425
- DE-B- 1 142 149
- US-A- 3 620 113
- US-A- 3 911 719

## Beschreibung

### TECHNISCHES GEBIET

Die vorliegende Erfindung betrifft eine Vorrichtung zum Ausstossen von Umformteilen, insbesondere solchen aus Blech, aus einem Umformwerkzeug mit einem in dem Umformwerkzeug in einem Führungsrohr beweglich geführten und in Ausstossrichtung durch eine Feder belasteten Stössel (siehe z.B. DE-A-40 28 425).

### STAND DER TECHNIK

Derartige Vorrichtungen sind bekannt und werden auch als Federkissen bezeichnet. Als Federn werden in solchen Federkissen regelmässig Druckfedern eingesetzt.

Bei dem Umformwerkzeug kann es sich z.B. um ein mehrstufiges, aus einem Ober- und einem Unterteil bestehendes Folgeverbundwerkzeug in einer Presse handeln. Das Oberteil ist hierbei in den Pressenstössel eingebaut und führt zusammen mit diesem Hubbewegungen aus. Moderne Pressen laufen mit hohen Hubzahlen von einigen hundert Hüben pro Minute. Zwischen jedem Hub müssen die umzuformenden Teile z.B. aus dem Oberteil sicher ausgestossen werden. Pro Jahr sind Produktionszahlen von 100 Millionen Stück keine Seltenheit. Bisher konnten unter solchen Bedingungen Werkzeugstandzeiten von durchschnittlich etwa 1/3-Jahr erreicht werden. Die Abnutzung bzw. das Versagen der Federkissen erwies sich hierbei als limitierender Faktor.

### DARSTELLUNG DER ERFINDUNG

Der Erfindung liegt unter anderem die Aufgabe zugrunde, eine Vorrichtung zum Ausstossen von Umformteilen aus einem Umformwerkzeug mit einem in dem Umformwerkzeug in einem Führungsrohr in beweglich geführten und in Ausstossrichtung durch eine Feder belasteten Stössel anzugeben, welche sich durch eine höhere Standzeit auszeichnet. Erfindungsgemäss wird diese Aufgabe bei einer solchen Vorrichtung dadurch gelöst, dass als Feder eine Zugfeder verwendet wird.

Der Erfindung liegt die Erkenntnis zugrunde, dass die in den Federkissen bisher verwendeten Druckfedern zum radialen Auslenken neigen, sobald sie zusammengedrückt werden und dass die Auslenkung so gross werden kann, dass die Feder das Führungsrohr berüht. Dies hat einen metallischen Abrieb zur Folge und führt schlussendlich zum Versagen des Federkissens. Indem nach der Erfindung eine Zugfeder statt einer Druckfeder verwendet wird, wird dieses Problem mit Vorteil vermeiden und es wird im Sinne der gestellten Aufgabe eine längere Standzeit erreicht.

Gemäss einer ersten bevorzugten Ausführungsform der Erfindung wird als Zugfeder eine Spiralfeder verwendet und so eingesetzt, dass das Führungsrohr und der Stössel im wesentlichen innerhalb dieser Spiralfeder angeordnet sind.

Gemäss einer weiteren bevorzugten Ausführungsform werden zur Anbindung der Feder an das Führungsrohr und an den Stössel am Führungsrohr und am Stössel jeweils Gewindestopfen vorgesehen, in welche in die Federenden eingeschraubt werden.

Unter Belastung wird die Zugfeder auseinandergezogen. Auf den beiden Gewindestopfen ist der Federdraht bezüglich seiner Steigung jedoch festgelegt. Im Übergangsbereich von den Gewindestopfen zum freien Bereich ergibt sich dadurch unter Belastung ein Steigungs- und Spannungssprung mit einer ungleichen Belastung des Federdrahtes auf Torsion. Um diese Unstetigkeit der Federbelastung abzumildern und eine höhere Federlebensdauer zu erreichen, ist es gemäss einer noch weiteren Ausführungsform der Erfindung vorgesehen, dass die Steigung des Gewindes auf den Gewindestopfen einer mittleren Federsteigung entsprechend bemessen wird, wobei als mittlere Federsteigung eine solche zu versehen ist, wie sie die Feder bei einer mittleren Stellung des Stössels zwischen seinen beiden Endstellungen aufweist.

Mit Federkissen gemäss der vorliegenden Erfindung konnten Werkzeugstandzeiten bei den genannten Produktionsfrequezen von gut einem Jahr erreicht werden.

### KURZE ERLÄUTERUNG DER FIGUREN

Die Erfindung soll nachfolgend anhand von Ausführungsbeispielen im Zusammenhang mit der Zeichnung näher erläutert werden. Die Zeichnung zeigt im Schnitt ein erfindungsgemässes Federkissen im eingebauten Zustand.

### WEGE ZUR AUSFÜHRUNG DER ERFINDUNG

In der Zeichung bezeichnet 1 den Stössel einer Presse, die selbst nicht dargestellt ist. 2 bezeichnet das an dem Stössel 1 befestige Oberteil eines Umformwerkzeugs, 3 das eigentliche Umformwerkzeug, 4 ein bereits schon umgeformtes Blechteil und 5 ein in eine Stufenbohrung im Pressenstössel 1 eingesetztes Federkissen nach der Erfindung.

Das Federkissen 5 umfasst seinerseits einen Stössel 6, welcher in zwei Gleitführungen 7 und 8 in seiner Längsrichtung verschiebbar ist. Die Gleitführungen 7, 8 sind innenseitig an einem Führungsrohr 9 angeordnet. Das Führungsrohr 9 ist Teil einer Art Muffe 10, die noch ein Aussenrohr 11 aufweist. Das Aussenrohr 11 mündet in einen Flansch 12, der an einer Stufe 13 der erwähnten Stufenbohrung festgelegt ist.

Vorgespannt in der durch den Pfeil 14 gekennzeichneten Ausstossrichtung ist der Stössel 6 des Federkissens 5 durch eine Spiral-Zugfeder 15, welche aussen um den Stössel 6 herumgeführt ist. Mit ihrem oberen Endabschnitt 16 ist die Feder 15 auf einen Stopfen 17 und mit ihrem unteren Endabschnitt 18 auf das Führungsrohr 9 auf- bzw. in den ringförmigen Spalt zwischen Führungsrohr 9 und Aussenrohr 11 der Muffe 10 eingeschraubt. Das Führungsrohr 9, das Aussenrohr 11 bzw. die Muffe 10 stellen damit für die Feder 15 ebenfalls eine Art unterer Stopfen dar.

Die Zeichnung zeigt den Federkissen-Stössel 6 in seiner ganz ausgefahrenen unteren Endstellung, in welcher die Feder 15 am wenigsten gespannt ist und deshalb nur eine geringe Steigung entlang ihres mittleren Bereichs aufweist, wo sie frei ist. Wird der Stössel 6 beim Schliessen des Werkzeugs um den Federweg F nach oben in seine obere Endstellung gedrückt, wird die Feder 15 maximal gespannt und erhält in ihrem freien Bereich die maximale Steigung. In einer Stösselstellung auf genau halber Strecke zwischen den beiden Endstellungen weist die Feder 15 natürlich eine mittlere Steigung auf. Auf den beiden Stopfen ist die Feder 15 durch das Gewinde festgelegt. Dadurch ändert sich die Steigung der Feder 15 hier beim Übergang zwischen den beiden Endstellungen nicht. Um die Feder zu schonen und den Steigungsunterschied zwischen ihrem mittleren, freien Abschnitt und ihren beiden Endabschnitten im Mittel möglichst gering zu halten, ist die Steigung auf den Endabschnitten etwa gleich der erwähnten mittleren Steigung gewählt.

### BEZEICHNUNGSLISTE

- 1: Stössel einer Presse
- 2: Oberteil eines Umformwerkzeugs
- 3: ein Umformwerkzeug
- 4: ein bereits schon umgeformtes Blechteil
- 5: Federkissen
- 6: Stössel
- 7, 8: Gleitführungen
- 9: Führungsrohr
- 10: Muffe
- 11: Aussenrohr
- 12: Flansch
- 13: Stufe
- 14: Pfeil
- 15: Spiral-Zugfede
- 16: oberer Endabschnitt
- 17: Stopfen
- 18: unterer Endabschnitt

## Patentansprüche

1. Vorrichtung zum Ausstossen von Umformteilen (4) aus einem Umformwerkzeug (3) mit einem in dem Umformwerkzeug (3) in einem Führungsrohr (9) beweglich geführten und in Ausstossrichtung (14) durch eine Feder (15) belasteten Stössel (6), **dadurch gekennzeichnet, dass** die Feder (15) eine Zugfeder ist.

2. Vorrichtung nach einem der Ansprüche 1 oder 2, **dadurch gekennzeichnet, dass** die Zugfeder (15) eine Spiralfeder ist und dass das Führungsrohr (9) und der Stössel (6) im wesentlichen innerhalb dieser Spiralfeder (15) angeordnet sind.

3. Vorrichtung nach Anspruch 2, **dadurch gekennzeichnet, dass** zur Anbindung der Feder (15) an das Führungsrohr (9) und an den Stössel (6) am Führungsrohr (9) und am Stössel (6) jeweils Gewindestopfen (17, 10) vorgesehen sind, welche in die Federenden jeweils eingeschraubt sind.

4. Vorrichtung nach Anspruch 3, **dadurch gekennzeichnet, dass** die Feder (15) bei einer mittleren Stellung des Stössels (6) eine mittlere Steigung aufweist und dass die Steigung des Gewindes auf den Gewindestopfen (17, 10) jeweils dieser mittleren Federsteigung entspricht.

## Claims

1. A device for ejecting formed parts (4) from a forming die (3), having a plunger (6) movably guided in the forming die (3) in a guide tube (9) and loaded in the ejection direction (14) by a spring (15), **characterized in that** the spring (15) is a tension spring.

2. The device as claimed in either of claims 1 or 2, **characterized in that** the tension spring (15) is a helical spring, and **in that** the guide tube (9) and the plunger (6) are arranged essentially inside this helical spring (15).

3. The device as claimed in claim 2, **characterized in that**, to attach the spring (15) to the guide tube (9) and to the plunger (6), screw plugs (17, 10) are provided in each case on the guide tube (9) and on the plunger (6), which screw plugs (17, 10) are in each case screwed into the spring ends.

4. The device as claimed in claim 3, **characterized in that** the spring (15), in a center position of the plunger (6), has an average pitch, and **in that** the pitch of the thread on the screw plugs (17, 10) in each case corresponds to this average spring pitch.

## Revendications

1. Dispositif pour éjecter des pièces façonnées (4) d'un outil de formage (3), comprenant un poussoir (6) guidé mobile dans un tube de guidage (9) dans l'outil de formage (3) et sollicité par un ressort (15) dans la direction d'éjection (14), **caractérisé en ce que** le ressort (15) est un ressort de traction.

2. Dispositif selon l'une quelconque des revendications 1 ou 2, **caractérisé en ce que** le ressort de traction (15) est un ressort spiral et **en ce que** le tube de guidage (9) et le poussoir (6) sont disposés essentiellement à l'intérieur de ce ressort spiral (15).

3. Dispositif selon la revendication 2, **caractérisé en ce que** pour relier le ressort (15) au tube de guidage (9) et au poussoir (6), on prévoit sur le tube de guidage (9) et sur le poussoir (6) des bouchons filetés respectifs (17, 10) qui sont vissés dans les extrémités respectives du ressort.

4. Dispositif selon la revendication 3, **caractérisé en ce que** le ressort (15) présente, dans une position centrale du poussoir (6) un pas moyen et **en ce que** le pas du filetage sur les bouchons filetés (17, 10) correspond à ce pas moyen du ressort.
